# FASCICULE DE BREVET EUROPEEN

(11) **EP 0 290 347 B1**
(45) Date de publication et mention de la délivrance du brevet: **06.10.1993**
(21) Numéro de dépôt: 88401103.2
(22) Date de dépôt: 05.05.1988
(51) Int. Cl.: F21Q 1/00

(54) **Feu de signalisation économique à haut rendement, notamment pour véhicule automobile**
Hochleistungsleuchte, insbesondere für Kraftfahrzeuge
High output signal light, especially for motor vehicles

(30) Priorité: 07.05.1987 FR 8706497; 12.01.1988 FR 8800260
(43) Date de publication de la demande: 09.11.1988
(73) Titulaire: VALEO VISION, 93000 Bobigny (FR)
(72) Inventeur: Carel, Pierre, F-92140 Clamart (FR); Blusseau, Eric, F-93320 Les Pavillons Sous Bois (FR)
(74) Mandataire: Martin, Jean-Jacques

(56) Documents cités:
- EP-A- 0 098 062
- EP-A- 0 193 294
- EP-A- 0 198 088
- FR-A- 2 509 429

## Description

La présente invention a trait d'une façon générale à un feu de signalisation selon le préambule de la revendication 1.

Un tel feu est connu d'après le document EP-A-0 193 294.

Ce feu connu présente cependant un certain nombre d'inconvénients. Le premier réside en ce qu'il est inadapté pour réaliser un feu à plaque éclairante large et homogène. Plus précisément, des zones de la seconde lentille qui sont les plus éloignées du ballon reçoivent, par unité de surface ou de largeur, une quantité de lumière qui est bien inférieure à celle reçue par les zones de la seconde lentille situées juste en face du ballon. La plage éclairante obtenue présente donc un défaut d'homogénéité quant à l'intensité lumineuse émise, ses régions de bords latéraux rayonnant moins de lumière que la région centrale.

On connaît également par le document EP-A-0 098 062 un feu de signalisation qui comporte une lentille formant ballon qui rabat à la fois horizontalement et verticalement les rayons lumineux émis par la source en direction du globe. Les rayons ainsi rabattus par le ballon sont tous orientés essentiellement parallèlement à l'axe d'émission, si bien qu'il n'est pas nécessaire de prévoir une seconde lentille comme dans EP-A-0 193 294. Mais en corrollaire, cet autre feu connu implique que le ballon présente une largeur sensiblement égale à celle du globe. Sa construction n'est donc nullement adaptée à la réalisation d'un feu de grande largeur.

En outre, le feu selon ce document n'est nullement à même de corriger les défauts d'homogénéité de lumière mentionnés plus haut. En effet, dans la construction de la figure 2 de ce document, il apparaît que ce sont les zones latérales du voyant qui vont présenter l'intensité lumineuse la plus forte, au détriment de la zone centrale. Ainsi le feu selon EP-A-0 098 062 présente le même inconvénient que celui du document EP-A-0 193 294, mais d'une manière opposée.

La présente invention vise à pallier ces inconvénients de la technique antérieure.

Elle propose à cet effet un feu tel que défini en introduction, ayant les particularités de la partie caractérisante de la revendication 1.

Des aspects préférés de la présente invention sont exposés dans les sous-revendications.

D'autres aspects et avantages de la présente invention apparaîtront mieux à la lecture de la description suivante d'une forme de réalisation préférée de celle-ci, donnée à titre d'exemple et faite en référence aux dessins annexés, sur lesquels :
- la figure 1 est une vue en coupe horizontale schématique d'un feu de signalisation sur laquelle est illustré le principe de la présente invention,
- la figure 2 est une vue en coupe horizontale schématique d'un feu de signalisation selon une première forme de réalisation pratique de l'invention utilisant ce principe,
- la figure 3 est une vue en coupe verticale axiale schématique du feu de la figure 2,
- la figure 4 est une vue en perspective détaillée d'une partie du feu de signalisation des figures 2 et 3,
- la figure 5 est une vue en coupe verticale axiale schématique d'une première variante de réalisation du feu de signalisation des figures 2 et 3,
- la figure 6 est une vue en coupe horizontale schématique d'une seconde variante de réalisation du feu de signalisation des figures 2 et 3,
- la figure 7 est une vue en perspective schématique partielle d'un feu sur laquelle est illustré le principe de base pour réaliser un feu de signalisation selon une deuxième forme de réalisation de l'invention,
- la figure 8 est une vue en coupe horizontale schématique d'un feu de signalisation selon la deuxième forme de réalisation de l'invention, et
- la figure 9 est une vue en coupe verticale axiale schématique du feu de signalisation de la figure 8.

En référence tout d'abord aux figures 2 à 4, un feu de signalisation conforme à l'invention comprend une source lumineuse telle qu'une lampe 10 munie d'un filament 12 de petites dimensions, un premier élément déviateur 20 placé autour et à proximité de la source, un second élément déviateur 30 de forme essentiellement plate et placé sensiblement transversalement à la direction générale d'émission ou axe optique x-x du feu, ainsi qu'un globe de fermeture (non représenté).

Le premier élément déviateur 20 est ici un élément sensiblement en forme de demi-cylindre d'axe vertical passant par le filament 12 et comportant tout d'abord à sa surface intérieure un ensemble de stries étagées 22 s'étendant chacune en demi-cercle dans un plan horizontal.

Sur le plan optique, l'ensemble de ces stries 22 constitue une lentille de Fresnel torique d'axe de révolution vertical passant par le filament 12 et focalisée sur le filament. On peut rappeler qu'on entend par "torique" un volume de révolution engendré par une section qui tourne autour d'un axe contenu dans son plan.

La figure 3 illustre la section en question, de type "Fresnel".

Dans la pratique les stries 22 sont étagées comme on l'a indiqué et représenté, à la manière d'une lentille de Fresnel, afin de diminuer l'encombrement de l'élément et la quantité de matière nécessaire pour le réaliser.

Ainsi, les stries 22 ont pour propriété de rabattre chaque rayon lumineux issus de la source 12 pour le ramener dans un plan essentiellement horizontal (fig.3), sans affecter en elles-mêmes son orientation en gisement.

L'élément déviateur 30 comporte, de préférence à sa surface intérieure, une succession de stries 32, éventuellement ramenées à des prismes, de telle sorte que tous les rayons issus de l'élément 20 sont rabbatus par l'élément 30, en conservant le même angle de site sensiblement nul, pour devenir sensiblement parallèles à l'axe x et participer ainsi au faisceau concentré recherché.

Enfin, l'élément constituant le globe de fermeture du feu, comporte de préférence à sa surface intérieure un ensemble de billes sphériques ou analogues aptes à effectuer une légère diffusion du faisceau de rayons parallèles incidents, d'une part, pour que celui-ci respecte une photométrie donnée et, d'autre part, pour donner une bonne homogénéité au faisceau, en supprimant notamment pour un observateur extérieur l'aspect strié de la lumière qui peut être occasionné par la succession sur l'élément 30 des stries et de leurs dépouilles.

De préférence, les éléments 20, 30 et 40 ont approximativement même hauteur, égale à celle de la plage éclairante du feu.

Un premier avantage de la présente invention réside dans la récupération beaucoup plus importante du flux émis par le filament.

En effet, tous les rayons contenus dans l'angle solide du premier élément déviateur 20, vu de la source, vont participer utilement à la formation du faisceau.

En pratique, une récupération de flux de l'ordre de 30 à 40%, selon la géométrie de l'ensemble du feu, peut être obtenue.

On a représenté sur la figure 1, sous forme schématique, le feu de signalisation des figures 1 à 3. Le ballon 20 est représenté par un demi-cercle en traits pointillés. Le globe n'étant pas illustré, il peut dans certains cas être constitué par la lentille 30 elle-même. L'idée de base de la présente invention est d'utiliser également l'élément 20 pour convertir une répartition régulière de la lumière sur le plan angulaire, telle qu'elle est issue du filament 12, en une répartition lumineuse régulière linéairement le long de la surface intérieure de la lentille 30 et par conséquent le long du globe.

Cela signifie, en termes mathématiques, qu'il faut établir une relation linéaire entre l'angle d'azimut Θ d'un rayon tel que R₄ émanant du filament et la cote y du point de la lentille 30 rencontré par ce même rayon R₄ une fois dévié par l'élément optique 20. Dans le présent exemple, on considèrera que la déviation horizontale est à chaque fois effectuée par un dioptre plan 24 formé à la surface extérieure du ballon, qui comporte toujours les stries 22 (cf. figures 1 à 3) à sa surface intérieure.

On peut noter ici que, pour simplifier ce premier raisonnement, on se place dans un espace à deux dimensions constitué par le plan horizontal passant par le filament 12.

Ainsi, il faut vérifier la relation :

$\text{y = k. Θ (1)}$

où k = constante.

Si l'on considère que la gamme angulaire $\text{O ≦ Θ ≦ π/2}$ doit être affectée à la demi-largeur $\text{O ≦ y ≦ ℓ/2}$ du globe, ℓ étant la largeur de ce dernier, il en résulte :

$\text{ℓ/2 = k.} \frac{\text{π}}{\text{2}} \text{, d'où k =} \frac{\text{L}}{\text{π}} \text{.}$

On en tire l'équation :

$\text{y =} \frac{\text{Θ}}{\text{π}} \text{. ℓ avec -} \frac{\text{π}}{\text{2}} \text{≦ Θ ≦} \frac{\text{π}}{\text{2}} \text{. (2)}$

En posant :
- δ: : angle de la déviation impartie par le ballon 20 rayon lumineux R₄ ;
- r: : rayon du ballon 20;
- p: = distance entre le plan de la lentille 30 et le filament 12, on démontre que :

$\text{y = r sin ϑ +(p-r cos ϑ) .tg (ϑ + δ). (3)}$

en combinant les équations (2) et (3), il vient :

$\frac{\text{Θ}}{\text{π}} \text{.ℓ = r sin Θ+ (p-r cos Θ).tg (Θ + δ) . (4)}$

soit
Cette relation biunivoque permet de déduire, pour chaque couple (Θ ,δ) bien déterminé, l'angle de la normale au dioptre plan, indiqué en 24, effectuant la déviation, en connaissant bien entendu préalablement l'indice de réfraction du milieu constitué par le ballon 20, pour que la déviation soit effectuée conformément au couple considéré.

Il est même possible de déterminer, par exemple par une méthode d'intégration en coordonnées polaires (ρ,ϑ), le profil de la surface extérieure du ballon 20 permettant d'effectuer, pour tout angle ϑ , la déviation correcte souhaitée.

Mais cette détermination conduit à des calculs imposants qu'il paraît superflu de reproduire dans le présent memoire.

De retour aux figures 2 à 5, le feu de signalisation représenté incorpore les principes tels qu'exposés plus haut.

Comme on peut l'observer sur la figure 4, le ballon 20 présente sur sa face extérieure le profil déviateur, constant quelle que soit sa hauteur, tel qu'illustré sur la figure 2.

Afin de diminuer les surépaisseurs du ballon, sa surface extérieure a été développée, dans le plan horizontal, non pas en un profil continu tel qu'il est obtenu par la voie théorique sus-mentionnée, mais en un ensemble de stries individuelles étagées 24 définies chacune par le dioptre extérieur effectuant la déviation et le dioptre intérieur, non déviateur dans le plan horizontal, du ballon 20.

Le ballon comporte à sa surface intérieure, comme on l'a déjà indiqué, un ensemble de stries 22 en forme de demi-cercles horizontaux, comme le montre la coupe verticale de la figure 3, destinées à dévier les rayons lumineux R₆ issus du filament de manière à ce qu'ils soient rabbatus jusqu'à l'horizontale en arrivant sur la face externe du ballon telle que définie ci-dessus.

Si l'on considère maintenant le comportement du feu de signalisation dans un plan horizontal, on peut observer que, chaque strie 24 présentant au moins approximativement le profil satisfaisant au critère de répartition tel qu'exposé ci-dessus, elle va affecter à une quantité donnée de lumière reçue correspondant à l'étendue angulaire qu'elle couvre vis-à-vis de la source dans le plan horizontal, une zone déterminée du globe, et l'on comprend que, d'une strie à l'autre, le rapport entre la superficie de la zone concernée du globe et le flux lumineux reçu est ainsi essentiellement constant.

On a tracé à cet égard sur la figure 2 un ensemble de rayons lumineux R₅ qui, initialement équirépartis angulairement, sont déviés par le ballon 20 de manière à étre finalement équirépartis sur la largeur du globe.

Les stries 24 peuvent chacune couvrir une même étendue angulaire, mais de préférence, leurs largeurs respectives sont déterminées uniquement en fonction de considérations relatives à l'épaisseur du ballon, plus précisément, on fixe pour celui-ci(en réalité pour sa projection dans le plan horizontal) une épaisseur maximale et une épaisseur minimale, et l'on développe la courbe répondant au critère de répartition envisagé plus haut de façon à ce que, dès que l'épaisseur maximale (respectivement minimale) est atteinte, on forme un décrochement ou échelon, inerte sur le plan optique, pour revenir à l'épaisseur minimale (respectivement maximale) et l'on continue alors à développer la courbe, et ainsi de suite. Chaque strie est ainsi délimitée par deux échelons successifs, et a une largeur propre.

On observe à cet égard sur les figures 2 et 4 que, dans la région centrale du ballon, où la déviation impartie aux rayons lumineux est relativement limitée, on trouve une strie convexe de grande largeur.

De façon analogue, et en observant qu'il existe une valeur de ϑ, en l'espèce de l'ordre de 45°, pour laquelle le sens de la déviation impartie aux rayons s'inverse, la déviation passant progressivement vers l'intérieur à mesure que ϑ augmente, il existe dans cette région une strie de grande largeur ayant la forme approximative d'une lentille convexe.

En résumé, on comprend que le ballon est constitué par un ensemble d'éléments déviateurs individuels, constitués du côté intérieur par une portion de l'une des stries 22 et du côté extérieur par une portion homologue de l'une des stries 24, chaque élément déviateur recevant une quantité de flux lumineux déterminée et déviant les rayons de ce flux vers une zone biunovoquement associée de la lentille 30, de telle sorte que le rapport entre le flux reçu,proportionnel à la surface dudit élément , et la surface de ladite zone soit essentiellement constant d'un élément déviateur à l'autre, c'est-à-dire que la luminance soit essentiellement constante sur toute l'étendue de la lentille 30 et donc du globe.

Afin de dévier à nouveau les rayons R₅ pour qu'ils soient essentiellement parallèles à la direction d'émission Ox, la lentille 30 comporte à sa surface intérieure, comme on l'a indiqué, un ensemble de prismes 32 à génératrice verticale. Ces prismes pourront cependant bien entendu être aménagés à la surface extérieure du globe.

On observe que les prismes 32 les plus excentrés qui reçoivent des rayons lumineux fortement inclinés par rapport à l'axe d'émission, sont des prismes à réflexion totale, tandis que les prismes situés dans la région centrale du ballon opèrent par réfraction.

En première approximation, l'ensemble des stries 32 peut consister en une lentille de Fresnel cylindrique à génératrice verticale ayant une ligne focale verticale située à une distance déterminée en arrière du filament 12 de la lampe.

Bien entendu, de nombreuses variantes de réalisation peuvent être envisagées pour le ballon. En particulier, les stries de profil courbe 22,24 ménagées à l'intérieur et à l'extérieur du ballon peuvent être, en première approximation, des prismes. En outre, on prévoira chaque fois que cela s'avèrera nécessaire, si la déviation à effectuer est importante, des prismes à réflexion totale.

On a représenté sur la figure 5 une première variante de cette première forme de réalisation de l'invention. Dans ce feu de signalisation, la hauteur de la lentille 30 et du globe ou voyant est supérieure à celle du ballon 20, et ce dernier présente, en coupe verticale axiale, un profil incurvé dont la concavité est tournée vers la lampe 10, afin de récupérer une quantité supérieure du flux émis par la lampe vers le haut et vers le bas. Plus précisément, dans la réalisation des figures 2 et 3, le flux récupéré et redressé par le ballon était compris entre environ -45° et +45° de part et d'autre du plan horizontal. Ici, le flux récupéré est compris entre environ -65° et +65°, ce qui conduit à un accroissement du flux lumineux.

La surface extérieure du ballon 20 comprend ici encore des prismes ou stries du genre de ceux décrits en référence aux figures 2 à 4, mais qui suivent cette fois-ci le profil incurvé du ballon.

On peut noter également que les stries horizontales 22 formées à l'intérieur du ballon sont déterminées de manière à couvrir chacune une même étendue angulaire du flux lumineux issu du filament, pour renvoyer la partie considérée du flux vers une zone du globe ayant même hauteur : on a tracé sur la figure 5 des rayons lumineux R₈ équirépartis angulairement dans le plan vertical, qui rencontrent,après déviation,des lieux de la lentille 30 équirépartis dans le sens de sa hauteur. En d'autres termes, la relation entre l'angle de site β d'un rayon et la coordonnée verticale de son point de rencontre avec le globe, après déviation, est essentiellement linéaire.

En conséquence, l'homogénéité de la luminance est obtenue non seulement dans la direction horizontale du globe, mais également dans le sens de sa hauteur.

Bien entendu, dans cette réalisation, des prismes ou stries à génératrice horizontale 34 sont formés sur la lentille 30 pour ramener les rayons lumineux R₈, émanant du ballon 20 avec une faible divergence, dans une direction sensiblement parallèle à l'axe Ox. Ces prismes peuvent être aménagés tant à la surface intérieure qu'à la surface extérieure du globe.

A cet égard, l'intersection des prismes 32 et 34 formés sur la lentille 30 donnera en pratique un ensemble de pavés prismatiques d'inclinaisons déterminées.

On peut noter à cet égard que, dans le mode de réalisation de base des figures 2 et 3, une telle répartition du flux en direction verticale est relativement superflue en raison de la relativement faible couverture angulaire du ballon dans cette direction, et la solution adoptée ne conduit pas en pratique à des variations de luminance perceptibles dans la direction verticale du globe.

La figure 6 est une vue en coupe horizontale d'une autre variante de cette seconde réalisation de l'invention, destinée à mieux faire comprendre le principe de base de l'invention. Ici, le ballon 20 présente à sa surface intérieure des stries identiques aux stries 22 des figures 3 et 4, mais sa surface extérieure est profilée conformément aux calculs théoriques présentés plus haut, sans étagement destiné à en minimiser les surépaisseurs. On peut observer que la surface déviatrice 24 présente, dans la région du centre, un profil concave destiné à écarter les rayons R₉ de part et d'autre de l'axe d'émission Ox, tandis que les régions de bordure sont convexes de manière à concentrer au contraire les rayons R₉ vers les régions de bordure homologues de la lentille 30 et du globe. On notera également que le changement du sens de déviation s'opère ici pour un angle Θ d'environ 60°.

On peut préciser qu'en pratique, notamment pour des raisons de coût et de commodité de fabrication , on préfèrera employer un ballon récupérateur et répartiteur 20 dans une version étagée.

La figure 7 est une vue schématique en perspective sur laquelle est illustrée la conception d'un feu de signalisation selon un deuxième mode de réalisation de base de l'invention.

Dans le repère orthonormé [O,x,y,z] tel que représenté, O indique l'emplacement du filament de la lampe, [ O',y,z ] représente le plan du globe de fermeture, tandis que le ballon est schématisé par une demi-sphère de rayon r.

Le principe de construction du feu de signalisalisation consiste à subdiviser le ballon en un ensemble de pavés essentiellement prismatiques élémentaires tels que 23, d'orientation déterminée par leur vecteur normal . De préférence, chaque prisme déviateur est constitué par la zone considérée à la surface extérieure du ballon et par la zone homologue, en forme de portion de sphère centrée sur le filament, et donc non déviatrice, de sa surface intérieure, De même, la lentille 30 est subdivisée en un ensemble de pavés prismatiques élémentaires tels que 33, le prisme représenté opérant en l'espèce par réflexion totale.

Selon l'invention, on affecte le flux reçu par le pavé déviateur 23, et constitué par un fuseau entourant le rayon R₁₀_{,} à un emplacement prédéterminé du globe, correspondant approximativement au pavé 33. Plus précisément, l'orientation du vecteur du pavé 23 est déterminée pour que le rayon initial R₁₀, dont l'orientation est déterminée par l'angle d'azimut Θ et l'angle de site β soit dévié pour rencontrer le point de coordonnées (y,z) du globe, et les orientations de tous les vecteurs normaux sont déterminées de telle sorte qu'il existe une relation au moins approximativement linéaire entre l'angle d'azimut Θ et y, ainsi qu'éventuellement l'angle de site β et z, afin que la luminance du feu soit homogène en direction horizontale et le cas echeant(pour une hauteur importante de la fenêtre de sortie) en direction verticale. De la sorte, le rapport entre la surface d'une zone considérée du globe et le flux lumineux reçu par cette zone est essentiellement constant quelle que soit la zone choisie.

Dans le cas d'un feu de faible hauteur où il n'est pas nécessaire d'assurer une relation linéaire entre l'angle de site β et la coordonnée z, et où les rayons arrivant sur le globe sont relativement proches de l'horizontale, les pavés prismatiques élémentaires 33 peuvent être remplacés par des prismes ou stries à génératrice verticale, comme dans la forme de réalisation des figures 2 à 4.

Bien entendu, l'homme de l'art, avec l'assistance éventuelle de moyens de calcul informatiques, est à même de concevoir un ballon et un globe dont les caractéristiques optiques répondent à la démarche exposée ci-dessus.

On a représenté sur les figures 8 et 9 un exemple de réalisation d'un feu de signalisation construit conformément à ce deuxième aspect de l'invention. On peut observer que certains des pavés déviateurs individuels 23 du ballon 20 sont regroupés en des éléments en forme de lentilles, lentilles convexes dans le plan horizontal pour des zones de bordure du ballon et dans le plan vertical pour sa zone centrale, et lentilles concaves dans le plan horizontal pour sa zone centrale également.

Bien entendu, dans le cas où une forte déviation doit être impartie aux rayons lumineux, notamment à la périphérie du ballon, certains pavés situés dans cette région peuvent être conçus pour dévier les rayons par réflexion totale. De même, les prismes 33 de la lentille 30 peuvent être conçus de la même manière dans les régions de bordure de ce dernier.

Comme on l'a représenté sur les figures 2, 3, 5 et 6, le feu de signalisation selon la présente invention peut comporter en outre, pour améliorer encore la récupération du flux lumineux, un miroir 50 situé à l'arrière de la lampe et en forme générale d'hémisphère centré sur le filament 12 (à l'exception bien entendu du passage circulaire destiné au culot de la lampe 10). De la sorte, les rayons émis par le filament vers l'arrière sont réfléchis par le miroir et passent au voisinage de la source pour venir renforcer le faisceau lumineux. Un tel miroir peut bien entendu équiper également le feu de signalisation des figures 1 à 3 et 8, 9.

En outre, pour éviter d'alourdir les figures, on n'a pas représenté à chaque fois les prismes ou stries 32 ménagés à la surface intérieure de la lentille 30 pour remener les rayons lumineux incidents dans une direction essentiellement parallèle à la direction d'émission Ox. Sur les figures 1 à 9, on a également simplifié les dessins en omettant le globe pourvu le cas échéant de billes de dispersion ou analogues.

A cet égard, la lentille 30 et le globe peuvent être réalisés soit sous forme de deux éléments séparés, comme décrit, soit être fusionnés en un élément unique dans lequel les stries 32 ou pavés 33 sont réalisés à sa surface intérieure et les éventuelles billes à sa surface extérieure, ceci dans la mesure où les règlements l'autorisent.

Bien entendu, les principes de l'invention peuvent être mis en oeuvre dans des feux de signalisation de types quelconques, et en particulier feux de position, feux stop, feux clignotants indicateurs de direction, ou feux de recul.

Mais l'invention s'applique plus particulièrement à des feux de ce type ayant une grande largeur et/ou une grande hauteur, dans lesquels la lampe, par exemple pour des raisons d'encombrement, doit être relativement proche du globe, et qui doivent avoir un faible coût de fabrication.

En particulier, l'invention a permis de réaliser des feux d'une profondeur de 80 mm seulement, avec une plage éclairante de 400 mm de large, d'aspect homogène et conforme aux règlements européens.

Dans le cas où le faisceau lumineux doit présenter une couleur déterminée, telle que ambre ou rouge, cette couleur peut être fournie par l'élément déviateur 20 ou 30, teinté de façon appropriée. Ceci permet, par exemple pour des raisons d'ordre esthétique, de donner au globe un caractère au moins partiellement incolore.

En outre, bien que l'on ait représenté sur la figure 4 un élément déviateur torique 20 s'étendant sur 180°, il est bien entendu que ce dernier pourra occuper un intervalle angulaire moindre, et correspondant au minimum à l'intervalle angulaire, dans le plan horizontal, sous lequel l'élément 30 est vu à partir de la source.

Par ailleurs, les divers éléments déviateurs seront disposés et adaptés par l'homme de l'art en fonction de chaque cas.

Enfin, la seconde lentille essentiellement plate décrite tout au long du présent mémoire pourra présenter une forme incurvée, par exemple pour s'adapter au profil de la carrosserie avoisinante du véhicule.

## Revendications

1. Feu de signalisation pour véhicule automobile, du type comprenant une source lumineuse (12) et des moyens déviateurs pour amener les rayons émis par la source dans une direction essentiellement parallèle à une direction générale d'émission donnée (x-x), les moyens déviateurs comprenant une première lentille (20) en forme générale de ballon disposée autour et à proximité de la source et une seconde lentille (30) en forme générale de plaque disposée en avant de la source (12) et de la première lentille (20) transversalement à la direction générale d'émission, la première lentille comportant des éléments déviateurs (22 ; 23) pour rabattre au moins verticalement les rayons lumineux, reçus de la source, en direction de ladite seconde lentille et la seconde lentille (30) comportant des éléments déviateurs (32 ; 33) pour rabattre au moins horizontalement les rayons lumineux, reçus de la première lentille, jusque dans une direction essentiellement parallèle à ladite direction générale d'émission (x-x), caractérisé en ce que la première lentille (20) comprend en outre des éléments déviateurs (24 ; 23) formant répartiteurs de flux pour convertir la répartition homogène, du point de vue angulaire, des rayons lumineux reçus de la source (12) en une répartition homogène, du point de vue linéaire, des rayons lumineux rencontrant la seconde lentille (30) au moins dans le sens de la largeur de cette dernière.

2. Feu de signalisation selon la revendication 1, caractérisé en ce que les éléments déviateurs (24 ; 23) formant répartiteurs de flux comprennent un ensemble de prismes ou stries verticaux (24) dont les profils respectifs sont tels qu'ils établissent une relation essentiellement linéaire entre l'angle d'azimut (ϑ) d'un rayon issu du filament (12) et la coordonnée, en direction horizontale, du lieu où ce rayon, dévié par la première lentille (20), rencontre la seconde lentille (30).

3. Feu de signalisation selon l'une des revendications 1 et 2, caractérisé en ce que les éléments déviateurs (22 ; 23) de la première lentille comprennent un ensemble de prismes ou stries horizontaux (22) dont les profils respectifs sont tels qu'ils établissent une relation essentiellement linéaire entre l'angle de site (β) d'un rayon issu du filament (12) et la coordonnée, en direction verticale, du lieu où ce rayon, dévié par la première lentille (20), rencontre la seconde lentille.

4. Feu de signalisation selon la revendication 1, caractérisé en ce que la première lentille (20) représente essentiellement la forme d'une demi-sphère décomposée en un ensemble de pavés déviateurs élémentaires (23), en ce que la seconde lentille (30) est également décomposée en un ensemble de pavés déviateurs élémentaires (33), en ce que les pavés déviateurs (23) de la première lentille sont déterminés de manière à établir une relation essentiellement linéaire entre les angles d'azimut (ϑ) et de site (β) des rayons émis par la source (12) et les coordonnées horizontale et verticale (y, z), respectivement, des points où des rayons rencontrent la seconde lentille et en ce que les pavés déviateurs (33) de la seconde lentille ramènent les rayons issus de la première lentille dans une direction essentiellement parallèle à l'axe optique.

5. Feu de signalisation selon la revendication 4, caractérisé en ce que chaque pavé déviateur (33) de la seconde lentille (20) est biunivoquement associé à un pavé déviateur (23) de la première lentille.

6. Feu de signalisation selon l'une des revendications précédentes, caractérisé en ce que la première ou la seconde lentille est réalisée en une matière transparente teintée.

7. Feu de signalisation selon l'une des revendications précédentes, caractérisé en ce qu'il comprend en outre, en arrière de la première lentille (20) et de la source (12), un miroir essentiellement sphérique (50) centré sur ladite source.

8. Feu de signalisation selon l'une des revendications précédentes, caractérisé en ce qu'il comprend en outre en avant de la seconde lentille un globe (40) comportant des éléments optiques de dispersion (42).

9. Feu de signalisation selon l'une des revendications 1 à 7, caractérisé en ce que la seconde lentille (30) constitue le globe du feu.

## Claims

1. A signal lamp for a motor vehicle, of the type comprising a light source (12) and deflecting means for directing the rays emitted by the source into a direction which is essentially parallel to a given general direction of emission (x-x), the deflecting means comprising a first lens (20) having the general shape of a balloon and disposed around and close to the source, and a second lens (30) having the general shape of a plate and disposed in front of the source (12) and first lens (20), transversely to the general direction of emission, the first lens including deflecting elements (22; 23) for directing, at least vertically towards the said second lens, the light rays received from the source, with the second lens (30) including deflecting elements (32; 33) for directing, at least horizontally, the light rays received from the first lens, into a direction which is essentially parallel to the said general direction of emission (x-x), characterised in that the first lens (20) further includes deflecting elements (24; 23) which constitute flux distributors for converting the distribution, homogeneous from the angular point of view, of the light rays received from the source (12), into a distribution, homogeneous from the linear point of view, of the light rays meeting the second lens (30) at least in the direction of the width of the latter.

2. A signal lamp according to Claim 1, characterised in that the deflecting elements (24; 23) constituting flux distributors include a group of vertical prisms or ribs, the respective profiles of which are such that they establish an essentially linear relationship between the azimuth angle (ϑ) of a ray coming from the filament (12) and the coordinate in the horizontal direction of the point at which the said ray, being deflected by the first lens (20), meets the second lens (30).

3. A signal lamp according to Claim 1 or Claim 2, characterised in that the deflecting elements (22; 23) of the first lens comprise a group of horizontal prisms or ribs (22), the respective profiles of which are such that they establish an essentially linear relationship between the elevation angle (β) of a ray coming from the filament (12) and the coordinate, in the vertical direction, of the point at which the said ray, being deflected by the first lens (20), meets the second lens.

4. A signal lamp according to Claim 1, characterised in that the first lens (20) has essentially the shape of a hemisphere broken down into a group of elementary deflecting blocks (23), in that the second lens (30) is also broken down into a group of elementary deflecting blocks (33), in that the deflecting blocks (23) of the first lens are so determined as to establish an essentially linear relationship between the azimuth angle (ϑ) and the elevation angle (β) of the rays emitted by the source (12) and the horizontal and vertical coordinates (y, z), respectively, of the points at which rays meet the second lens, and in that the deflecting blocks (33) of the second lens propagate the rays coming from the first lens in a direction which is essentially parallel to the optical axis.

5. A signal lamp according to Claim 4, characterised in that each deflecting block (33) of the second lens (20) is associated in one-to-one relationship with a deflecting block (23) of the first lens.

6. A signal lamp according to one of the preceding Claims, characterised in that the first or the second lens is made of a coloured transparent material.

7. A signal lamp according to one of the preceding Claims, characterised in that it further includes, behind the first lens (20) and source (12), an essentially spherical mirror (50) centred on the said source.

8. A signal lamp according to one of the preceding Claims, characterised in that it further includes, in front of the second lens, a globe (40) that includes optical dispersion elements (42).

9. A signal lamp according to one of Claims 1 to 7, characterised in that the second lens (30) constitutes the cover glass of the lamp.

## Patentansprüche

1. Signalleuchte für Kraftfahrzeuge, enthaltend eine Lichtquelle (12) und Ablenkmittel, um die von der Lichtquelle ausgehenden Strahlen in eine im wesentlichen parallel zu einer Hauptstrahlungsrichtung (x-x) verlaufenden Richtung zu lenken, wobei die Ablenkmittel eine erste Linse (20) von allgemeiner Kolbenform enthalten, die rund um die und in Nähe der Lichtquelle angeordnet ist, sowie eine zweite Linse (30) von allgemeiner Plattenform, die vor der Lichtquelle (12) und der ersten Linse (20) quer zur Hauptstrahlungsrichtung angeordnet ist, während die erste Linse Ablenkelemente (22, 23) aufweist, um die von der Lichtquelle empfangenen Lichtstrahlen wenigstens vertikal in Richtung der genannten zweiten Linse abzulenken, und wobei die zweite Linse (30) Ablenkelemente (32, 33) aufweist, um die von der ersten Linse empfangenen Lichtstrahlen wenigstens horizontal bis in eine Richtung abzulenken, die im wesentlichen parallel zu der genannten Hauptstrahlungsrichtung (x-x) verläuft, **dadurch gekennzeichnet,** daß die erste Linse (20) außerdem Ablenkelemente (24, 23) enthält, die Flußverteiler bilden, um die homogene Verteilung der von der Quelle (12) empfangenen Lichtstrahlen vom Winkelgesichtspunkt aus in eine homogene Verteilung vom linearen Gesichtspunkt aus umzuwandeln, wobei Lichtstrahlen wenigstens in Breitenrichtung der zweiten Linse (30) auf diese treffen.

2. Signalleuchte nach Anspruch 1, **dadurch gekennzeichnet,** daß die Ablenkelemente (24, 23), die Flußverteiler bilden, eine Einheit aus vertikalen Prismen oder Rillen (24) enthalten, deren jeweilige Profile so beschaffen sind, daß sie ein im wesentlichen lineares Verhältnis zwischen dem Azimut (ϑ) eines von dem Faden (12) ausgehenden Strahls und in horizontaler Richtung der Koordinate der Stelle bewirken, wo dieser durch die erste Linse (20) abgelenkte Strahl auf die zweite Linse (30) auftrifft.

3. Signalleuchte nach einem der Ansprüche 1 und 2, **dadurch gekennzeichnet,** daß die Ablenkelemente (22, 23) der ersten Linse eine aus horizontalen Prismen oder Rillen (22) bestehende Einheit enthält, deren jeweilige Profile so beschaffen sind, daß sie ein im wesentlichen lineares Verhältnis zwischen dem Zielhöhenwinkel (β) eines von dem Faden (12) ausgehenden Strahls und in vertikaler Richtung der Koordinate der Stelle bewirken, wo dieser durch die erste Linse (20) abgelenkte Strahl auf die zweite Linse auftrifft.

4. Signalleuchte nach Anspruch 1, **dadurch gekennzeichnet,** daß die erste Linse (20) im wesentlichen die Form einer Halbkugel hat, die in eine Einheit von Ablenkelementen (33) unterteilt ist, daß die zweite Linse (30) ebenfalls in eine Einheit aus Ablenkelementen (33) unterteilt ist, daß die Ablenkelemente (23) der ersten Linse so festgelegt sind, daß ein im wesentlichen lineares Verhältnis zwischen dem Azimutwinkel (ϑ) und dem Zielhöhenwinkel (β) der von der Quelle (12) ausgehenden Strahlen und der horizontalen bzw. vertikalen Koordinate (y, z) der Punkte bewirkt wird, wo Strahlen auf die zweite Linse auftreffen, und daß die Ablenkelemente (33) der zweiten Linse die von der ersten Linse ausgehenden Strahlen in eine im wesentlichen parallel zur optischen Achse verlaufenden Richtung lenken.

5. Signalleuchte nach Anspruch 4, **dadurch gekennzeichnet,** daß jedes Ablenkelement (33) der zweiten Linse (20) eineindeutig einem Ablenkelement (23) der ersten Linse zugeordnet ist.

6. Signalleuchte nach einem der vorherigen Ansprüche, **dadurch gekennzeichnet,** daß die erste oder die zweite Linse aus eingefärbtem transparentem Material hergestellt ist.

7. Signalleuchte nach einem der vorherigen Ansprüche, **dadurch gekennzeichnet,** daß sie außerdem hinter der ersten Linse (20) und der Lichtquelle (12) einen im wesentlichen sphärischen Spiegel (50) enthält, der auf die genannte Lichtquelle zentriert ist.

8. Signalleuchte nach einem der vorherigen Ansprüche, **dadurch gekennzeichnet,** daß sie außerdem vor der zweiten Linse eine Kugel (40) enthält, die Elemente zur optischen Streuung (42) aufweisen.

9. Signalleuchte nach einem der Ansprüche 1 bis 7, **dadurch gekennzeichnet,** daß die zweite Linse (30) eine Kugel der Leuchte bildet.
